# EUROPÄISCHE PATENTSCHRIFT

(11) **EP 0 798 688 B1**
(45) Veröffentlichungstag und Bekanntmachung des Hinweises auf die Patenterteilung: **03.06.1998**
(21) Anmeldenummer: 96104648.9
(22) Anmeldetag: 23.03.1996
(51) Int. Cl.: G09F 17/00, D04B 21/10

(54) **Nicht-vollflächiges Gewirk für Flaggen, Wimpel, Banner und dergleichen**
Open work warp knit fabric for flags, pennants, banners and the like
Tricot à mailles jetées ajouré pour drapeaux, flammes, bannières et similaires

(43) Veröffentlichungstag der Anmeldung: 01.10.1997
(73) Patentinhaber: Mattes & Ammann GmbH & Co. KG, 72469 Messstetten (Tieringen) (DE); FahnenFleck M. Fleck & Sohn, D-25421 Pinneberg (DE); Faber Amsterdam B.V. Vlaggenfabriek, 1042 AD Amsterdam (NL)
(72) Erfinder: Mattes, Klara, 72469 Messstetten, Tieringen (DE)
(74) Vertreter: Fleck, Thomas, Dr. Dipl.-Chem.

(56) Entgegenhaltungen:
- EP-A- 0 118 373
- DE-A- 3 507 006
- DE-U- 7 620 544
- DE-U- 9 411 597
- US-A- 5 277 230

## Beschreibung

Die Erfindung betrifft ein nicht-vollflächiges Gewirk nach dem Oberbegriff des Anspruches 1 und 7, welches zur Anwendung in Schutznetzen, Fallschirmen und Geotextilien aus der EP-A-0 118373, Fig. 3 und Fig. 4, bekannt ist.

Ein weiteres nicht-vollflächiges Gewirk ist aus der EP 0 198 101 der vorliegenden Anmelderinnen bekannt, welches auch schon aufeinanderfolgende, parallel verlaufende Bahnen von luftundurchlässigerem Gewirk mit höherem Flächengewicht und von luftdurchlässigeren Bahnen mit niedrigem Flächengewicht und Aussparungen aufwies. Die luftdurchlässige Zone oder Bahn mit niedrigem Flächengewicht wird dadurch gebildet, daß in diesem Bereich lediglich eine Verbindung von Nadel zu Nadel besteht und weniger Maschen pro Zentimeter vorhanden sind, wodurch längere Maschen entstehen und die Zwischenräume größer werden.
Hingegen bei der luftundurchlässigen Zone, die aus über drei Nadeln besteht und mehr Maschen pro Zentimeter vorhanden sind, dadurch auch weniger Zwischenraum in den Maschen und zwischen den Maschen entsteht. Anders gesagt: Eine Aussparung ist eine gewollte und placierte Öffnung, die unter Zuhilfenahme der Legeschiene und des Fadeneinzugs zustandekommt, und zwar durch das Fehlen einer Fadenverbindung von Masche zu Masche. Weitere Gewirke werden im DE-U-94 11 597 beschrieben, wobei allerdings auf ihre Vollflächigkeit abgestellt wird, die dadurch erzeugt wird, daß drei Legeschienen mit vollflächigem Einzug verwendet werden. Es handelt sich hierbei um eine mono-axial in Schußrichtung verlaufende dichte und weniger dichte Bahn.

Die weniger dichte Bahn entsteht durch das Auseinanderziehen des Stoffes der gesamten Breite in die Länge. Dadurch entstehen weniger Maschen pro Zentimeter, d.h. die einzelne Masche wird länger gemacht. Hierbei entsteht mehr Hohlraum in den Maschen sowie zwischen den Maschen, die einen höheren Winddurchgang gewähren, jedoch ein Risiko des Ausfransens beinhalten. Irgendwelche Aussparungen oder Löcher sind hier nicht vorhanden.

Es dürfte ohne weiteres einleuchten, daß die Fachleute jedoch immer bestrebt sind, noch weitere Verbesserungen im Sinne des technischen Fortschritts zu erzielen, damit Flaggengewirke hergestellt werden können, die den erheblichen Witterungseinflüssen, wie Sturm und Regen, trotzen und bei hervorragender Aufdruckfestigkeit eine längere Lebensdauer als bisherige Flaggengewirke ohne Ausfranserscheinungen gewährleisten, so daß die Flaggenkäufer und -besitzer noch mehr zufriedengestellt werden.

Diese Aufgabe wird durch das in Anspruch 1 gekennzeichnete Gewirk gelöst.

Überraschenderweise hat sich also gezeigt, daß gerade das Rautenmuster mit etwa 10 bis 150 Aussparungen pro Innenfläche der Raute die gewünschte bi-axiale Versteifung des Gewirks hervorruft und dem Ausfransen im Randbereich der Flagge entgegenwirkt. Die Anzahl der Aussparungen pro dm² beträgt etwa 150 bis 2500, weist jedoch je nach Gewicht der Ware gewisse Abweichungen auf, so daß bei festgelegter Rapportlänge und -höhe, sowie Einzug, die Rautengröße bestimmt und die Anzahl der Aussparungen genau angegeben werden kann. Durch die besondere Umrandung, die erfindungsgemäß durch Mustereinzug hinsichtlich ihrer Breite eingestellt werden kann, können die Rauten mit den Aussparungen wunschgemäß hinsichtlich ihrer Festigkeit beeinflußt werden.

Weitere Vorteile und Merkmale gehen aus den Unteransprüchen hervor, die gemeinsam mit dem Hauptanspruch von erfindungsgemäßer Bedeutung sein können.

Im folgenden wird ein nicht-einschränkendes Ausführungsbeispiel der Erfindung beschrieben.

Es zeigt:
- Fig. 1: eine Draufsicht auf einen Ausschnitt eines erfindungsgemäßen Gewirkes; und
- Fig. 2: eine Seitenansicht im Anschnitt des als Flagge verwendeten erfindungsgemäßen Gewirks der Fig. 1 an einem Mast wehend.

In Fig. 1 ist das erfindungsgemäße Gewirk allgemein mit 10 bezeichnet. Der sich diagonal kreuzend verlaufende Bahnverlauf 15 des Musters ist deutlich zu erkennen, wobei eine 5,4 x 5,4 cm große Raute 12 mit Innenfeld 17 und Umrandung 14 hervorgehoben ist. Das Innenfeld 17 besitzt 81 Aussparungen 16 (oder der Rapport 161) und eine Größe von 2,3 x 2,3 cm. Es wurden für unterschiedliche Waren 1701 und 1985 Aussparungen 16 pro dm² vorgesehen. Sie weisen einen Durchmesser von 0,5 mm auf und besitzen einen Abstand voneinander von etwa 1 mm. Andere Größen- und Anzahlverhältnisse sind für den Fachmann ohne weiteres denkbar.

Vernünftige Werte für die Anzahl liegen jedoch aus Festigkeitsgründen für eine Flagge 20 (vgl. Fig. 2) oder ähnliche Hißvorrichtungen und Transparente zwischen 10 und 150 Aussparungen 16 pro Innenfeld 17, die in ihrer Form entsprechend der eingesetzten Konstruktion sind.

Der Vorteil der entsprechend eingesetzten Konstruktion sind die das Rechteck bildenden Fäden, d.h., zwei Fäden, und nicht nur einer, wie beim eingangs erwähnten Stand der Technik, die gegeneinander laufen, und unter der Zugbelastung des Windes und vom Eigengewicht der Fahne voll belastet sind.

Die Form und Größe sowie die Abstände der Aussparungen 16 können ansonsten vom Fachmann frei gewählt werden. Die Abbildungen gemäß Fig. 1 und 2 geben insofern nur annähernd aber nicht die exakte Form, Größe und Abstände der Aussparungen wieder, obwohl ansonsten ein 1 : 1 Maßstab gewählt wurde. Ein Durchmesser von 0,5 mm bei Abständen von etwa 1 mm erscheint geeignet.

Darüberhinaus ist die Umrandung 14 für das Innenfeld 17 der Raute 12 hinsichtlich ihrer Breite von besonderer erfindungsgemäßer Bedeutung, da letztere mustereinzugsbezogen gesteuert und festgelegt werden kann. Die gezeigten Größenverhältnisse sind vorteilhaft und können abweichend kleiner oder größer gewählt werden.

Ferner wurde gegenüber dem eingangs erwähnten Stand der Technik noch das Flächengewicht der erfindungsgemäßen Polyester-Flagge 20 auf 105 g/m², also um ca. 20 %, reduziert. Hierdurch werden nicht nur die Materialkosten verringert, sondern wird auch ein besseres Auswehen und Stehen der Flagge 20 im Wind, sowie eine schnellere Trocknung nach Regenfällen erzielt. Darüberhinaus weist die erfindungsgemäße Flagge 20 auch eine verbesserte Elastizität in verschiedenen Richtungen auf.

Nachfolgend wird die erfindungsgemäße Herstellung des nicht-vollflächigen Gewirkes 10 beschrieben, bei der in Verbindung mit den Legeschienenbewegungen Rauten 12 entstehen.

Der Inhalt der Raute 12 setzt sich also aus folgenden unterschiedlichen Stoffbeschaffenheiten zusammen. Die mit 18 bezeichneten, diagonal gestrichelten Linien weisen den Bereich einer Vielzahl kleiner Aussparungen 16 auf, die einen besseren Winddurchgang gewährleisten. Die waagerecht gestrichelten Linien zeigen den Bereich der Umrandung 14 der Vielzahl kleiner Aussparungen 16 auf, welche in ihrer Breite einzugsbedingt verändert werden können und stellen die Verstärkungszone dar. Weiter werden im Mustereinzug zwei Fäden in einer Lochnadel (zweifach eingezogener Faden) verwendet. Diese dienen zur zusätzlichen Verstärkung der Aussparungen 16 am Kreuzpunkt der Raute.

Drei Legeschienen (nicht gezeigt) werden in unterschiedlicher Art und Weise bewegt. Das heißt, L1 versetzt in einer Zickzackbewegung zeitlich begrenzt je nach Rautengröße nach rechts und anschließend im gleichen Zeitraum wieder nach links.

L2 bewegt sich bei gleichzeitigem Start wie L1 in einer Zickzackbewegung zeitlich begrenzt wie L1, jedoch nach links und anschließend wieder mit dem gleichen Zeitabstand nach rechts.

L3 dient zur Verfestigung der von L1 und L2 gebildeten Raute und macht ortsfest nur eine Zickzackbewegung.

Vorzugsweise wird in der Legeschiene L1 und L2 ein Mustereinzug von zwei Fäden in einer Lochnadel, 16 Fäden in je einer folgenden Lochnadel sowie achtmal je eine leere Lochnadel gefolgt von einer Lochnadel mit je zwei Fäden gewählt. In die Legeschiene L3 werden pro Rapport 36 Fäden in je eine Lochnadel eingezogen. Die Legeschienenbewegungen werden so gesteuert, daß die Umrandung 14 der Vielzahl von kleinen Aussparungen 16 eine Rautenform annimmt.

## Patentansprüche

1. Nicht-vollflächiges Gewirk (10) für Flaggen (20), Wimpel, Banner und dergleichen, mit aufeinanderfolgend verlaufenden Bereichen (14,17), die bei höherem Flächengewicht luftundurchlässiger und bei niedrigerem Flächengewicht luftdurchlässiger sind, und wobei das Gewirk (10) unterbrechende Aussparungen (16) durch Mustereinzug mittels mehrerer Legeschienen und ein Rautenmuster aufweist, gekennzeichnet durch ein Rautenmuster mit diagonal sich kreuzendem Bahnverlauf (15), um eine bi-axiale Verfestigung in den Diagonalrichtungen des Gewirkes (10) zu erzeugen, wobei pro Innenfeld (17) der Raute (12) 10 bis 150 kleine Aussparungen (16) vorgesehen sind, wobei mustereinzugsbezogen die Breite der Umrandung (14) jedes Innenfeldes (17), die die Verstärkungszone darstellt, festgelegt wird.

2. Nicht-vollflächiges Gewirk nach Anspruch 1, dadurch gekennzeichnet, es aus Polyester besteht und ein Flächengewicht von 100 - 110 g/qm aufweist.

3. Nicht-vollflächiges Gewirk nach Anspruch 1, dadurch gekennzeichnet, daß die Aussparungen (16) in wenigstens einer Achsrichtung einen Durchmesser von 0,5 mm und voneinander einen Abstand von mindestens 1 mm aufweisen.

4. Nicht-vollflächiges Gewirk nach Anspruch 1 und 2, dadurch gekennzeichnet, daß die Aussparungen (16) eine Form entsprechend der eingesetzten gegenläufigen Fadenkonstruktion besitzen.

5. Nicht-vollflächiges Gewirk nach Anspruch 1, dadurch gekennzeichnet, daß die Verstärkungszone (14) und der Bereich (17) der Aussparungen (16) durch offene oder geschlossene Maschen erzielt wird.

6. Nicht-vollflächiges Gewirk nach Anspruch 1, dadurch gekennzeichnet, daß die Aussparungen (16) durch zweifach eingezogene, wahlweise angebrachte Fäden verstärkt sind.

7. Verfahren zum Herstellen eines nicht-vollflächigen Gewirks mit Rautenmuster nach einem oder mehreren der vorstehenden Ansprüche, wobei ein Mustereinzug unter Zuhilfenahme von drei Legeschienen durchgeführt wird, dadurch gekennzeichnet, daß in der ersten und zweiten Legeschiene zwei Fäden in einer Lochnadel, 16 Fäden in je einer Lochnadel, sowie achtmal je eine leere Lochnadel und zwei Fäden in einer folgenden Lochnadel eingezogen werden, und eine dritte Legeschiene vorgesehen wird, die in einem Rapport 36 Fäden in je einer Lochnadel zieht, wobei in Verbindung mit den Legeschienenbewegungen Rauten (12) entstehen und mustereinzugsbezogen die Breite einer Umrandung (14) einer Vielzahl kleiner Aussparungen (16) gesteuert wird.

8. Verfahren nach Anspruch 7, dadurch gekennzeichnet, daß bewegungs- und/oder mustereinzugsbezogen eine geometrisch gewünschte Form der Umrandung (14) der Vielzahl kleiner Aussparungen (16) hergestellt wird.

9. Verfahren nach Anspruch 8, dadurch gekennzeichnet, daß eine schachbrettartige Form der Umrandung (14) vorgesehen wird.

10. Flagge (20), hergestellt aus dem Gewirk (10), nach einem oder mehreren der vorstehenden Ansprüche 1 bis 6.

## Claims

1. Non-full-surface knitted fabric (10) for flags (20), pennants, banners, etc., with successive areas (14, 17), which are less air permeable with a higher weight per unit area and more air permeable with a low weight per unit area, and in which the knitted fabric (10) has interrupting recesses (16) through pattern insertion by means of several guide bars and a diamond pattern, characterized by a diamond pattern with a diagonally crossing web course (15), in order to bring about a biaxial strengthening in the diagonal directions of the knitted fabric (10) and for each inner field (17) of the diamond (12) there are 10 to 150 small recesses (16), the width of the border (14) of each inner field (17), representing the reinforcement zone, being fixed in pattern insertion-related manner.

2. Non-full-surface knitted fabric according to claim 1, characterized in that it is made from polyester and has a weight per unit area of 100 to 110 g/m².

3. Non-full-surface knitted fabric according to claim 1, characterized in that the recesses (16) in at least one axial direction have a diameter of 0.5 mm and a mutual spacing of at least 1 mm.

4. Non-full-surface knitted fabric according to claim 1 and 2, characterized in that the recesses (16) have a shape corresponding to the oppositely directed thread construction used.

5. Non-full-surface knitted fabric according to claim 1, characterized in that the reinforcement zone (14) and the area (17) of the recesses (16) is obtained by open or closed stitches.

6. Non-full-surface knitted fabric according to claim 1, characterized in that the recesses (16) are reinforced by doubling inserted threads applied in desired manner.

7. Method for the production of a non-full-surface knitted fabric with diamond pattern according to one or more of the preceding claims, in which a pattern insertion takes place with the aid of three guide bars, characterized in that in the first and second guide bar two threads are inserted in an eye needle, 16 threads in in each case one eye needle and 8 times an empty eye needle and two threads in a following eye needle, and a third guide bar is provided, which in a pattern repeat drawn 36 threads into each eye needle and in conjunction with the guide bar movements diamonds (12) are formed and the width of a border (14) of a plurality of small recesses (16) is controlled in pattern insertion-related manner.

8. Method according to claim 7, characterized in that in movement and/or pattern insertion-related manner, a geometrically desired shape of the border (14) of the numerous small recesses (16) is produced.

9. Method according to claim 8, characterized in that a chessboard shape of the border (14) is provided.

10. Flag (20), produced from the knitted fabric (10), according to one or more of the preceding claims 1 to 6.

## Revendications

1. Tissu non uniforme à mailles (10) pour drapeaux (20), flammes, bannières et similaires, comportant des zones (14, 17) qui s'étendent successivement et qui sont étanches à l'air pour un poids plus élevé par unité de surface, et sont perméables à l'air pour un poids plus réduit par unité de surface, et dans lequel le tissu (10) présente des évidements (16) par séries par introduction d'un dessin au moyen de plusieurs barres à passettes et un dessin à losanges, caractérisé par un dessin à losanges avec un passage (15) croisé en diagonale, afin d'obtenir un renforcement biaxial dans les directions diagonales du tissu (10), dans lequel il est prévu par zone intérieure (17) du losange (12) de 10 à 150 petits évidements (16), et dans lequel la largeur de la bordure (14) de chaque zone intérieure (17), qui constitue la zone de renforcement, est définie par rapport à l'introduction du dessin.

2. Tissu non uniforme à mailles selon la revendication 1, caractérisé en ce qu'il comprend du polyester et en ce que son poids par unité de surface est de 100 à 110 g/m².

3. Tissu non uniforme à mailles selon la revendication 1, caractérisé en ce que les évidements (16) présentent, dans au moins une direction axiale, un diamètre de 0,5 mm et une distance entre eux d'au moins 1 mm.

4. Tissu non uniforme à mailles selon la revendication 1 et la revendication 2, caractérisé en ce que les évidements (16) possèdent une forme correspondant à une construction des fils incrustés en sens opposé.

5. Tissu non uniforme à mailles selon la revendication 1, caractérisé en ce que la zone de renforcement (14) et la zone (17) des évidements (16) sont obtenues par des mailles ouvertes ou fermées.

6. Tissu non uniforme à mailles selon la revendication 1, caractérisé en ce que les évidements (16) sont renforcés par des fils passés deux fois, ajoutés de façon facultative.

7. Procédé de fabrication d'un tissu non uniforme à mailles avec dessin à losanges selon une ou plusieurs des revendications précédentes, dans lequel un dessin est incorporé à l'aide de trois barres à passettes, caractérisé en ce que, dans la première et dans la deuxième barres à passettes, deux fils sont passés dans une aiguille à trou, 16 fils dans chaque fois une aiguille à trou, ainsi que huit fois une aiguille à trou vide et deux fils dans une aiguille à trou suivante, et en ce qu'il est prévu une troisième barre à passettes, qui dans un rapport de dessin 36 tire des fils dans chaque fois une aiguille à trou, dans lequel des losanges (12) sont formés en liaison avec les mouvements des barres à passettes, et la largeur d'une bordure (14) d'une pluralité de petits évidements (16) étant commandée par rapport à l'introduction du dessin.

8. Procédé selon la revendication 7, caractérisé en ce qu'une forme géométriquement désirée de la bordure (14) de la pluralité de petits évidements (16) est obtenue par rapport au mouvement et/ou à l'introduction du dessin.

9. Procédé selon la revendication 8, caractérisé en ce qu'il est prévu une forme en échiquier de la bordure (14).

10. Drapeau (20) fabriqué à partir du tissu à mailles (10) selon une ou plusieurs des revendications précédentes, 1 à 6.
